# EUROPÄISCHE PATENTSCHRIFT

(11) **EP 2 308 767 B1**
(45) Veröffentlichungstag und Bekanntmachung des Hinweises auf die Patenterteilung: **27.06.2012**
(21) Anmeldenummer: 10013557.3
(22) Anmeldetag: 12.10.2010
(51) Int. Cl.: B65D 39/04, B65D 51/16

(54) **Verschlussstopfen für Flaschen**
Locking stopper for bottles
Bouchon de fermeture pour bouteilles

(30) Priorität: 12.10.2009 DE 102009049012
(43) Veröffentlichungstag der Anmeldung: 13.04.2011
(73) Patentinhaber: Lindner, Walter, 94566 Riedhütte/Reichenberg (DE)
(72) Erfinder: Lindner, Walter, 94566 Riedhütte/Reichenberg (DE)
(74) Vertreter: Hak, Roman

(56) Entgegenhaltungen:
- EP-A1- 0 629 559
- EP-A1- 1 990 287
- GB-A- 641 201
- GB-A- 654 541

## Beschreibung

Die vorliegende Erfindung betrifft einen Verschlussstopfen für Weinflaschen, insbesondere für Rotweinflaschen, mit einem zur Anlage an der Flaschenmündung bestimmten Kopfteil und einem daran angeformten, in den Flaschenhals eingreifenden Schaftteil, wobei Kopf- und Schaftteil aus einem luftundurchlässigen Material bestehen und im Stopfen ein sich durch Kopf- und Schaftteil erstreckender Durchgangskanal vorgesehen und dieser Durchgangskanal mittels eines für Flüssigkeit undurchlässigem und gleichzeitig für Luft in vorgebbarem Ausmaß permeablem Material verschlossen ist.

Derartige Verschlussstopfen sind bekannt, wobei die konkrete Ausgestaltung und die Herstellung eines solchen aus Glas gefertigten Stopfens in der WO 2004/043869 A1 beschrieben sind.

In der Praxis haben sich derartige Glasstopfen bewährt und werden vor allem bei Weißwein- und Rotweinflaschen eingesetzt.

Untersuchungen haben gezeigt, dass es bei der Abfüllung von Rotweinen in Flaschen vorteilhaft sein kann, wenn über den jeweiligen Verschlussstopfen kein hermetischer Abschluss des Flascheninhalts von der Umgebungsluft erfolgt, sondern ein minimaler Austausch der in den Flaschen eingeschlossenen Restluft mit der Umgebungsluft erfolgen kann.

Ein einen minimalen Luftaustausch ermöglichender Stopfen ist aus der EP 1 990 287 A1 bekannt, wobei dieser bekannte Stopfen insbesondere dann, wenn er aus Glas besteht, schwierig in exakt reproduzierbarer Form zu fertigen ist.

Der Erfindung liegt daher die Aufgabe zugrunde, einen Verschlussstopfen der eingangs angegebenen Art, d.h. insbesondere einen derartigen Glasstopfen unter Beibehaltung all der diesem Stopfentyp eigenen Vorteile dergestalt auszubilden, dass ein minimaler Luftaustausch ermöglicht wird und dieser Stopfen insbesondere glastechnisch einfach, genau reproduzierbar und mit definierter Permeabilität gefertigt werden kann.

Gelöst wird diese Aufgabe im Wesentlichen dadurch, dass der Durchgangskanal von zwei im Wesentlichen gegensinnig konischen Kanalabschnitten gebildet ist, die über eine Engstelle miteinander verbunden sind, und dass der Engstelle benachbart ein permeabler Materialpfropfen durch Klemmung fixiert ist.

Bevorzugt besteht dabei der Stopfen aus Glas und als permeables Material wird Naturkork, insbesondere hochwertiger Naturkork oder gegebenenfalls Kunststoffkork verwendet.

Denkbar ist auch ein Sintermaterial, wie z.B. ein Sintermaterial aus Metall oder Glas, welches mit einem Material mit exakt vorbestimmter Permeabilität überzogen ist.

Gleich welches Material für den Materialpfropfen verwendet wird, muss sichergestellt sein, dass zwar Luft/ Sauerstoff hindurch diffundieren kann, aber auch über einen längeren Zeitraum keine Flüssigkeit/ Wein nach außen gelangt.

Der permeable Materialpfropfen besitzt im Vergleich zu einem Vollkorken ein sehr geringes Volumen, aber es kann durch Wahl dieses Volumens, insbesondere durch Vorgabe der Höhe des entsprechenden Materialpfropfens gewährleistet werden, dass ein Permeabilitätswert erreicht wird, der dem eines Vollkorkens aus z.B. Naturkork entspricht. Da die sich im Durchgangskanal ergebende Kontaktfläche zwischen Wein und permeablem Material und auch das Volumen dieses permeablen Materials sehr gering ist und für das permeable Material insbesondere hochwertiger Naturkork oder Kunststoffkork gewählt werden kann, ist die Gefahr einer Qualitätsverschlechterung des Weins durch Korkeffekte praktisch ausgeschlossen.

Der Durchgangskanal kann bei der Fertigung eines Glasstopfens auf einfache Weise realisiert werden, indem zwei im Wesentlichen konische Kanalabschnitte ausgebildet werden, die über eine durch einen kurzen Aufschmelzvorgang einer dünnen Trennwand entstehende Engstelle miteinander verbunden sind. Bevorzugt besteht der Durchgangskanal aus einem sich vom Kopfteil bis in die Nähe des freien Endes des Schaftteils erstreckenden Hauptabschnitt und einem sich vom freien Ende des Schaftteils bis zum Ende des Hauptabschnitts erstreckenden Restabschnitt mit dazwischen liegender Engstelle, wobei der permeable Materialpfropfen bevorzugt in einem der Engstelle benachbarten, zylindrischen oder annähernd zylindrischen Kanalbereich durch Klemmung fixiert wird. Der Durchmesser des in dem Durchgangskanal fixierten permeablen Materialpfropfens beträgt etwa ein Drittel des Durchmessers und damit rund ein Zehntel des Querschnittes des Schaftteils des Verschlussstopfens bzw. des Innendurchmessers des Flaschenhalses. Dieser Durchmesser kann noch kleiner gewählt werden, da das Ausmaß der Permeabilität des Materialpfropfens insbesondere durch Wahl der Pfropfenhöhe vorgegeben werden kann.

Im Zusammenhang mit einem aus Glas gefertigten Verschlussstopfen dieser Art ist es von Vorteil, dass die Verschlussfunktion des Glasstopfens, die über eine im Querschnitt L-förmige Kunststoffdichtung erzielt wird, durch die erfindungsgemäßen Maßnahmen in keiner Weise beeinträchtigt wird, d.h. die einfache Handhabung dieses Glasstopfens beim Öffnen einer Flasche bleibt ebenso unverändert wie die Möglichkeit des Wiederverschließens der Flasche über einen Einschnappeffekt.

Ein Ausführungsbeispiel der Erfindung wird anhand der Zeichnung erläutert, deren einzige Figur eine schematische, vergrößert dargestellte Axialschnittansicht eines erfindungsgemäßen Verschlussstopfens zeigt.

Die Zeichnung zeigt einen Glasstopfen 1, der aus einem Kopfteil 2 und einem Schaftteil 3 besteht, wobei der Schaftteil 3 beim Verschließen einer Flasche in den Flaschenhals eingreift und der Kopfteil 2 über einen aus Kunststoffmaterial bestehenden Dichtring 4 auf dem Flaschenhals abgestützt ist.

Dieser Verschlussstopfen 1 aus Glas, der kopfteilseitig mit einer Vertiefung 5 versehen sein kann, weist einen zentralen und axial verlaufende Durchgangskanal auf, der von einem im Wesentlichen konisch verlaufenden Hauptabschnitt 6 und einem kurzen Restabschnitt 8 gebildet wird. Beide Abschnitte können bei der Fertigung des Glasstopfens durch Einsatz entsprechend geformter Stößel problemfrei gebildet werden, wobei die einander gegenüberliegend vorgesehen Stößel so dimensioniert und angeordnet sind, dass zwischen Hauptabschnitt 6 und Restabschnitt 8 bei der Fertigung zunächst eine dünne Glashaut verbleibt, die durch kurze Beaufschlagung mit einer Flamme beseitigt werden kann, so dass dann zwischen den beiden Kanalabschnitten eine offene Engstelle 9 gebildet wird. Bei entsprechend gestaltetem Ende des Hauptabschnittes 6 ist es auch möglich, den Restabschnitt 8 entfallen zu lassen.

Der Hauptabschnitt 6 des Durchgangskanals erstreckt sich vom Kopfteil 2 bis in die Nähe des freien Endes des Schaftteils 3, d.h. weitgehend über die gesamte Höhe des Verschlussstopfens 1, während der Restabschnitt 8 des Kanals von einer kurzen kegeligen Vertiefung gebildet wird, die dem ebenfalls kegelig gestalteten Ende des Hauptabschnitts 6 des Durchgangskanals gegenüberliegt.

Bevorzugt wird der Endbereich des Hauptabschnitts 8 annähernd zylinderförmig ausgebildet, und in diesem Endabschnitt ist der für die Umgebungsluft vorgebbar permeable Materialpfropfen 7 bevorzugt durch Klemmung dauerhaft fixiert. Im Bereich des kurzen und eine geringe Querschnittsfläche aufweisenden annähernd zylindrischen Endabschnitts 10 ist somit ein Mini-Materialpfropfen 7 dauerhaft positioniert, der flüssigkeitsdicht ist, jedoch durch Wahl des Materials und des Volumens so gestaltet werden kann, dass der gewünschte Austausch zwischen der Restluft im Flascheninnenraum und der Umgebungsluft erfolgen kann.

Die Erfindung wurde anhand eines Verschlussstopfens aus Glas erläutert, aber anstelle eines Glasstopfens kann auch ein Stopfen aus anderem luft- und gasdichten Material wie z.B. ein Verschlussstopfen aus Kunststoff verwendet werden.

### Bezugszeichenliste

- 1: Verschlussstopfen
- 2: Kopfteil
- 3: Schaftteil
- 4: Dichtring
- 5: Vertiefung im Kopfteil
- 6: Hauptabschnitt
- 7: Materialpfropfen
- 8: Restabschnitt
- 9: Engstelle
- 10: zylindrischer Abschnitt

## Patentansprüche

1. Verschlussstopfen für Weinflaschen, insbesondere für Rotweinflaschen,
mit einem zur Anlage an der Flaschenmündung bestimmten Kopfteil (2) und einem daran angeformten, in den Flaschenhals eingreifenden Schaftteil (3), wobei Kopf- und Schaftteil aus einem luftundurchlässigen Material bestehen und im Stopfen (1) ein sich durch Kopf- und Schaftteil (3) erstreckender Durchgangskanal (6, 8) vorgesehen und dieser Durchgangskanal (6, 8) mittels eines für Flüssigkeit undurchlässigem und gleichzeitig für Luft in vorgebbarem Ausmaß permeablem Material (7) verschlossen ist,
**dadurch gekennzeichnet,**
**dass** der Durchgangskanal von zwei im Wesentlichen gegensinnig konischen Kanalabschnitten (6, 8) gebildet ist, die über eine Engstelle (9) miteinander verbunden sind, und dass der Engstelle benachbart ein permeabler Materialpfropfen (7) durch Klemmung fixiert ist.

2. Verschlussstopfen nach Anspruch 1,
**dadurch gekennzeichnet,**
**dass** der Stopfen (1) aus Glas und das permeable Material (7) aus Naturkork oder Kunststoffkork oder einem Sintermaterial, insbesondere aus Metall oder Glas, welches mit einem Material mit genau vorgebbarer Permeabilität überzogen ist, besteht.

3. Verschlussstopfen nach Anspruch 1,
**dadurch gekennzeichnet,**
**dass** der Durchgangskanal aus einem sich vom Kopfteil (2) bis in die Nähe des freien Endes des Schaftteils (3) erstreckenden Hauptabschnitt (6) und einem sich vom freien Ende des Schaftteils (3) bis zum Ende des Hauptabschnitts (6) erstreckenden Restabschnitt (8) besteht.

4. Verschlussstopfen nach einem der vorhergehenden Ansprüche,
**dadurch gekennzeichnet,**
**dass** ein der Engstelle (9) benachbarter Teilbereich (10) des Hauptabschnitts (6) des Durchgangskanals annähernd zylindrisch ausgebildet und in diesem Teilbereich (10) der permeable Materialpfropfen (7) fixiert ist.

5. Verschlussstopfen nach Anspruch 1,
**dadurch gekennzeichnet,**
**dass** der Durchmesser des in dem Durchgangskanal fixierten permeablen Materialpfropfens (7) etwa ein Drittel des Durchmessers des Schaftteils (3) bzw. des Innendurchmessers des Flaschenhalses und weniger beträgt.

6. Verschlussstopfen nach Anspruch 1,
**dadurch gekennzeichnet**
**dass** das Ausmaß der Permeabilität des Materialpfropfens (7) insbesondere durch Wahl der Pfropfenhöhe vorgebbar ist.

7. Verschlussstopfen nach einem der vorhergehenden Ansprüche, **dadurch gekennzeichnet,**
**dass** im Übergangsbereich zwischen Kopf- und Schaftteil (2, 3) des aus Glas bestehenden Stopfens (1) ein im Querschnitt im Wesentlichen L-förmiger Dichtring (4) aus Kunststoffmaterial vorgesehen ist.

8. Verschlussstopfen nach einem der Ansprüche 1 bis 6,
**dadurch gekennzeichnet,**
**dass** angrenzend an den Kopfteil (2) am Schaftteil (3) ein Dichtring (4) aus Kunststoffmaterial lagefixiert angebracht ist und dieser im Querschnitt gewölbt ausgebildete Dichtring unter gleichzeitiger Längsstreckung radial verformbar ist.

## Claims

1. A locking stopper for wine bottles, especially for red wine bottles,
with a head portion (2) intended for placing on a bottle mouth and with a shaft portion (3) molded thereon, extending into the bottle neck, wherein said head and shaft portions consist of an air-impermeable material, and a through-channel (6, 8) extending through the head and shaft portions (3) is provided in the stopper (1), and this through-channel (6, 8) is closed by means of a material (7) being liquid-impermeable and simultaneously being air-permeable to a predeterminable degree,
**characterized in that**
the through-channel is formed of two substantially oppositely oriented conical channel sections (6, 8), which are connected to each other via a constriction (9), and that a permeable material plug (7) is fixed adjacent to the constriction by clamping.

2. The locking stopper according to claim 1,
**characterized in that**
the stopper (1) consists of glass and the permeable material (7) consists of natural cork or artificial cork or a sintered material, especially of metal or glass, which is coated by a material with exactly predeterminable permeability.

3. The locking stopper according to claim 1,
**characterized in that**
the through-channel consists of a main section (6) extending from the head portion (2) up to the vicinity of the free end of the shaft portion (3), and a residual section (8) extending from the free end of the shaft portion (3) up to the end of the main section (6).

4. The locking stopper according to one of the preceding claims,
**characterized in that**
a subsection (10) of the main section (6) of the through-channel adjacent to the constriction (9) is formed approximately cylindrical, and the permeable material plug (7) is fixed in this subsection (10).

5. The locking stopper according to claim 1,
**characterized in that**
the diameter of the permeable material plug (7) fixed in the through-channel is about one third of the diameter of the shaft portion (3), or of the inner diameter of the bottle neck, or less.

6. The locking stopper according to claim 1,
**characterized in that**
the degree of the permeability of the material plug (7) is especially predeterminable by selecting the height of the plug.

7. The locking stopper according to one of the preceding claims,
**characterized in that**
a sealing ring (4) substantially L-shaped in the cross-section, made of plastic material is provided in the transition region between head and shaft parts (2, 3) of the stopper (1) consisting of glass.

8. The locking stopper according to one of claims 1 to 6,
**characterized in that**
a sealing ring (4) of a plastic material is fixedly mounted in a position on the shaft portion (3) adjacent to the head portion (2) and this sealing ring which is formed curved in the cross section is radially deformable while being simultaneously longitudinally stretched.

## Revendications

1. Bouchon de fermeture pour des bouteilles de vin, en particulier pour des bouteilles de vin rouge,
comprenant une partie supérieure (2) destinée à s'appuyer sur l'orifice de la bouteille et une partie tige (3) formée dessus et s'engageant dans le col de bouteille, la partie supérieure et la partie tige étant à base d'un matériau imperméable à l'air et un canal de passage (6, 8) s'étendant dans la partie supérieure et la partie tige (3) étant prévu dans le bouchon (1) et ce canal de passage (6, 8) étant fermé au moyen d'un matériau (7) imperméable à du liquide et perméable en même temps à l'air dans une proportion pouvant être prédéfinie,
**caractérisé en ce que**
le canal de passage est formé par deux parties de canal (6, 8) coniques principalement dans le sens opposé, qui sont reliées l'une à l'autre par un passage rétréci (9) et **en ce qu'**un bouchon de matériau (7) perméable est fixé par serrage à proximité de l'endroit resserré.

2. Bouchon de fermeture selon la revendication 1,
**caractérisé**
**en ce que** le bouchon (1) est à base de verre et le matériau (7) perméable à base de liège naturel ou de liège artificiel ou d'un matériau fritté, en particulier à base de métal ou de verre, qui est recouvert d'un matériau présentant une perméabilité pouvant être prédéfinie de façon précise.

3. Bouchon de fermeture selon la revendication 1,
**caractérisé**
**en ce que** le canal de passage est constitué d'une partie principale (6) s'étendant depuis la partie supérieure (2) jusqu'à proximité de l'extrémité libre de la partie de tige (3) et d'une partie résiduelle (8) s'étendant depuis l'extrémité libre de la partie de tige (3) jusqu'à l'extrémité de la partie principale (6).

4. Bouchon de fermeture selon l'une des revendications précédentes,
**caractérisé**
**en ce qu'**une zone partielle (10), voisine de l'endroit rétréci (9), de la partie principale (6) du canal de passage, est conçue de façon approximativement cylindrique et le bouchon de matériau (7) perméable est fixé dans cette zone partielle (10).

5. Bouchon de fermeture selon la revendication 1,
**caractérisé**
**en ce que** le diamètre du bouchon de matériau (7) perméable et fixé dans le canal de passage est environ un tiers du diamètre de la partie de tige (3) ou du diamètre intérieur du col de bouteille et moins.

6. Bouchon de fermeture selon la revendication 1,
**caractérisé**
**en ce que** la proportion de la perméabilité du bouchon de matériau (7) est prédéfinie en particulier par le choix de la hauteur du bouchon.

7. Bouchon de fermeture selon l'une des revendications précédentes,
**caractérisé**
**en ce qu'**une bague d'étanchéité (4) sensiblement en forme de L en section et à base de matériau plastique est prévue dans la zone de transition entre la partie supérieure et la partie de tige (2, 3) du bouchon (1) à base de verre.

8. Bouchon de fermeture selon l'une des revendications 1 à 6,
**caractérisé**
**en ce qu'**une bague d'étanchéité (4) à base de matériau plastique est disposée de façon fixe en position contiguë à la partie supérieure (2) sur la partie de tige (3) et cette bague d'étanchéité conçue incurvée en section est déformable radialement avec une extension longitudinale simultanée.
